# EUROPÄISCHE PATENTSCHRIFT

(11) **EP 0 544 124 B1**
(45) Veröffentlichungstag und Bekanntmachung des Hinweises auf die Patenterteilung: **05.03.1997**
(21) Anmeldenummer: 92118755.5
(22) Anmeldetag: 02.11.1992
(51) Int. Cl.: H01H 13/70

(54) **Drucktastenfeld aus Kunststoff insbesondere für Kommunikationsendgeräte**
Push-button key pad made from synthetic material, in particular for a communication equipment terminal
Clavier à boutons-poussoirs en matière synthétique, en particulier pour appareils terminaux de communication

(30) Priorität: 26.11.1991 DE 9114712 U
(43) Veröffentlichungstag der Anmeldung: 02.06.1993
(73) Patentinhaber: SIEMENS AKTIENGESELLSCHAFT, 80333 München (DE)
(72) Erfinder: Bader, Harald, Dipl.-Ing., W-8922 Peiting (DE); Kiesewetter, Reinhold, D-85375 Neufahm (DE)

(56) Entgegenhaltungen:
- DE-A- 2 933 150
- DE-U- 9 114 712
- GB-A- 2 054 270
- GB-A- 2 072 584
- GB-A- 2 087 154

## Beschreibung

Die Erfindung betrifft ein Drucktastenfeld aus Kunststoff, insbesondere für Kommunikationsendgeräte, mit einer Vielzahl von untereinander verbundenen Drucktasten, bei dem an zwei gegenüberliegenden unteren Ecken jeder Drucktaste einer Tastenreihe parallel zur Ebene der Seitenflächen verlaufende elastische Federarme angeformt sind, und jeweils alle freien Enden der Federarme mit quer zur Längsrichtung der Federarme liegenden Verbindungsstegen verbunden sind.

Ein derartiges Drucktastenfeld ist zum Beispiel aus der GB-A-2 072 584 bekannt. Durch die Verwendung kompletter Drucktastenfelder wird eine wesentliche Montagevereinfachung gegenüber einer Montage mit einzelnen Tasten erreicht. Ein Nachteil der bekannten Drucktastenfelder besteht darin, daß im Falle eines Bruches eines Teils des Drucktastenfeldes in eingebautem Zustand Funktionen von Einzeltasten verloren gehen, was einen Austausch des gesamten Drucktastenfeldes nach sich zieht.

Aufgabe der vorliegenden Erfindung ist es, ein Drucktastenfeld der eingangs genannten Art anzugeben, bei dem im Falle eines Bruches in eingebautem Zustand die Funktion der Einzeltasten aufrechterhalten bleibt.

Diese Aufgabe wird für ein Drucktastenfeld der eingangs genannten Art erfindungsgemäß dadurch gelöst, daß die Federarme an zwei diagonal gegenüberliegenden unteren Ecken angeformt sind und jeweils schräg nach unten verlaufen, daß jeweils direkt benachbarte Federarme zweier Drucktasten in entgegengesetzter Richtung schräg nach unten gerichtet sind, wobei die Federarme der Drucktasten benachbarter Reihen jeweils so angeordnet sind, daß sich jeweils die oberen bzw. die unteren Enden der Federarme direkt gegenüberliegen, und daß jeweils alle unteren Enden der Federarme über Verjüngungen mit den quer zur Längsrichtung der Federarme liegenden Verbindungsstegen verbunden sind.

Über die Verbindungsstege werden die einzelnen Tasten so miteinander verbunden, daß sie ein zusammenhängendes, leicht montierbares Drucktastenfeld bilden. Aufgrund der erfindungsgemäß vorgesehenen Verjüngungen bei der Verbindung der unteren Enden der Federarme mit den Verbindungsstegen wird eine Sollbruchstelle geschaffen, an welcher bei einer Überbeanspruchung der Drucktasten ein Bruch auftritt. Aufgrund der erfindungsgemäßen Konstruktion wird aber durch diesen Bruch die Funktion der Einzeltaste nicht beeinträchtigt, da die Funktion des Federarmes voll erhalten bleibt. Über die Federarme wird in zusammengebautem Zustand eine Vorspannung erreicht, wodurch auch unter ungünstigen Betriebsbedingungen Klappergeräusche der einzelnen Drucktasten vermieden werden. Weiter wird durch die Federarme eine selbsttätige Rückstellung der Tastenkörper unabhängig von untergebauten Schaltelementen erreicht.

Eine Ausgestaltung der Erfindung ist dadurch gekennzeichnet, daß die Federarme parallel zur Ebene der Stirnflächen der Drucktasten verlaufen. Diese Ausgestaltung stellt eine alternative Anordnung der Federarme zur Anordnung der Federarme nach Anspruch 1 dar.

Eine zweckmäßige Weiterbildung des erfindungsgemäßen Drucktastenfeldes ist dadurch gekennzeichnet, daß die Federarme und die Verbindungsstege für jedes Tastenfeld eine gleichmäßige Rasteranordnung bilden. Dadurch wird eine einfache Geometrie des Drucktastenfeldes erreicht.

Eine andere zweckmäßige Ausgestaltung des erfindungsgemäßen Drucktastenfeldes ist dadurch gekennzeichnet, daß größere Tasten sich über zwei oder mehrere ganze Rastereinheiten erstrecken. Auf diese Weise wird sichergestellt, daß bei der Verwendung von unterschiedlich großen Tasten keine Änderung der Anordnung der Federarme und Verbindungsstege erfolgen muß.

Anhand zweier in der Zeichnung dargestellter beispielhafter Drucktastenfelder soll die Erfindung nachfolgend näher erläutert werden.

Es zeigen
- FIG 1: eine perspektivische Draufsicht eines Drucktastenfeldes mit zwölf gleich großen Drucktasten,
- FIG 2: eine perspektivische Ansicht des in FIG 1 dargestellten Drucktastenfeldes von unten,
- FIG 3: eine perspektivische Draufsicht eines Drucktastenfeldes mit acht unterschiedlich großen Drucktasten, und
- FIG 4: einen Schnitt durch zwei Drucktasten des in FIG 3 dargestellten Drucktastenfeldes.

FIG 1 und FIG 2 zeigen den erfindungsgemäßen Aufbau eines aus zwölf gleich großen Drucktasten 1 bestehenden Drucktastenfeldes. An jeweils zwei diagonal gegenüberliegenden unteren Ecken jeder Drucktaste 1 sind elastische Federarme 4 angeformt. Dabei sind die Federarme 4 der einzelnen Drucktasten 1 so angeordnet, daß jeweils direkt benachbarte Federarme 4 zweier nebeneinanderliegender Drucktasten 1 in entgegengesetzter Richtung schräg nach unten gerichtet sind. Aus den beiden FIGUREN ist weiterhin ersichtlich, daß die Federarme 4 der Drucktasten 1 so angeordnet sind, daß sich zwischen benachbarten Tastenreihen jeweils die oberen bzw. die unteren Enden der Federarme 4 direkt gegenüberliegen. Alle unteren Enden der elastischen Federarme 4 sind mit quer zur Längsrichtung der Federarme 4 verlaufenden Verbindungsstegen 6 über Verjüngungen 12 verbunden. Diese Verjüngungen 12 sind besonders deutlich der FIG 4 zu entnehmen.

Mit Hilfe der Verbindungsstege 6 werden alle Einzeltasten 1 zu einem zusammenhängenden Drucktastenfeld zusammengefügt. Durch die Verjüngungen 12 werden Sollbruchstellen eingerichtet, die bei einer Überbeanspruchung der Drucktasten 1 nachgeben und brechen. Bei einem Bruch der Verjüngung 12 bleibt aber die Funktion der Einzeltaste aufrechterhalten, da die Funktion des Federarms 4 nicht beeinträchtigt wird, welcher mit seinem abgerundeten unteren Ende weiterhin auf der hier nicht dargestellten Grundplatte aufliegt, so daß die Federeigenschaften der Drucktaste 1 erhalten bleiben. Für eine Begrenzung des Tastenhubs sorgen die Abstandshalter 8 und 9.

Die FIG 2 und 3 zeigen ein Drucktastenfeld mit acht unterschiedlichen Drucktasten 2 und 3. Der Aufbau entspricht prinzipiell dem Aufbau des in den FIG 1 und 2 dargestellten Drucktastenfeldes. Es soll hier lediglich in Verbindung mit den beiden ersten FIGUREN dargestellt werden, daß die Federarme 4 und 5 sowie die Verbindungsstege 6 und 7 unabhängig von der Größe des Drucktastenfeldes bzw. von der Größe der einzelnen Drucktasten eine gleichmäßige Rasteranordnung bilden, um eine einfache Geometrie zu erhalten. Sollen unterschiedlich große Drucktasten, z. B. 3, verwendet werden, so erstrecken sich diese größeren Drucktasten, z. B. 3, jeweils über zwei oder auch mehrere ganze Rastereinheiten der Rasteranordnung.

Aus dem in FIG 4 dargestellten Schnitt durch zwei unterschiedlich große Drucktasten 2 und 3 ergibt sich dies sehr deutlich. Gleichzeitig sind der FIG 4 sehr deutlich die Verjüngungen 12 zu entnehmen.

## Patentansprüche

1. Drucktastenfeld aus Kunststoff, 1 insbesondere für Kommunikationsendgeräte, mit einer Vielzahl von untereinander verbundenen Drucktasten, bei dem an zwei gegenüberliegenden unteren Ecken jeder Drucktaste (1, 2, 3) einer Tastenreihe parallel zur Ebene der Seitenflächen verlaufende elastische Federarme (4, 5) angeformt sind, und jeweils alle freien Enden der Federarme (4, 5) mit quer zur Längsrichtung der Federarme (4, 5) liegenden Verbindungsstegen (6, 7) verbunden sind,
**dadurch gekennzeichnet,**
daß die Federarme (4, 5) an zwei diagonal gegenüberliegenden unteren Ecken angeformt sind und jeweils schräg nach unten verlaufen, daß jeweils direkt benachbarte Federarme (4, 5) zweier Drucktasten (1, 2, 3) in entgegengesetzter Richtung schräg nach unten gerichtet sind, wobei die Federarme (4, 5) der Drucktasten (1, 2, 3) benachbarter Reihen jeweils so angeordnet sind, daß sich jeweils die oberen bzw. die unteren Enden der Federarme (4, 5) direkt gegenüberliegen, und daß jeweils alle unteren Enden der Federarme (4, 5) über Verjüngungen (12) mit den quer zur Längsrichtung der Federarme (4, 5) liegenden Verbindungsstegen (6, 7) verbunden sind.

2. Drucktastenfeld nach Anspruch 1,
**dadurch gekennzeichnet,**
daß die Federarme (4, 5) parallel zur Ebene der Stirnflächen der Drucktasten (1, 2, 3) verlaufen.

3. Drucktastenfeld nach Anspruch 1 oder 2,
**dadurch gekennzeichnet,**
daß die Federarme (4, 5) und die Verbindungsstege (6, 7) für jedes Tastenfeld eine gleichmäßige Rasteranordnung bilden.

4. Drucktastenfeld nach Anspruch 3,
**dadurch gekennzeichnet,**
daß größere Drucktasten (3) sich über zwei oder mehrere ganze Rastereinheiten erstrecken.

## Claims

1. Push-button keypad made from synthetic material, in particular for communication terminal equipment, having a multiplicity of push-button keys which are connected to one another, in which push-button keypad elastic spring arms (4, 5) are formed on two opposite lower corners of each push-button key (1, 2, 3) of a row of keys which spring arms (4, 5) run parallel to the plane of the side surfaces, and in each case all the free ends of the spring arms (4, 5) are connected to connecting webs (6, 7) which are located transversely with respect to the longitudinal direction of the spring arms (4, 5), characterized in that the spring arms (4, 5) are formed on two diagonally opposite lower corners and in each case run obliquely downwards, in that in each case directly adjacent spring arms (4, 5) of two push-button keys (1, 2, 3) are directed obliquely downwards in opposite directions, the spring arms (4, 5) of the push-button keys (1, 2, 3) of adjacent rows being in each case arranged in such a way that in each case the upper or the lower ends of the spring arms (4, 5) are located directly opposite one another, and in that in each case all the lower ends of the spring arms (4, 5) are connected via tapered portions (12) to the connecting webs (6, 7) which are located transversely with respect to the longitudinal direction of the spring arms (4, 5).

2. Push-button keypad according to Claim 1, characterized in that the spring arms (4, 5) run parallel to the plane of the end faces of the push-button keys (1, 2, 3).

3. Push-button keypad according to Claim 1 or 2, characterized in that the spring arms (4, 5) and the connecting webs (6, 7) form a uniform grid arrangement for each keypad.

4. Push-button keypad according to Claim 3, characterized in that relatively large push-button keys (3) extend over two or more entire units of the grid.

## Revendications

1. Clavier à touches en matière plastique, destiné notamment à des terminaux de communication, comportant une pluralité de touches qui sont reliées entre elles, dans lequel des bras élastiques (4, 5) à ressorts, qui s'étendent parallèlement au plan des surfaces latérales, sont issus de deux sommets inférieurs opposés de chaque touche (1, 2, 3) d'une rangée de touches, et toutes les extrémités libres des bras élastiques (4, 5) étant respectivement reliées à des barrettes de liaison (6, 7) situées transversalement à la direction longitudinale des bras élastiques (4, 5),
caractérisé par le fait que,
les bras élastiques (4, 5) sont issus de deux sommets inférieurs diagonalement opposés et s'étendent respectivement obliquement vers le bas, que des bras élastiques (4, 5) respectifs directement voisins de deux touches (1, 2, 3) sont orientés obliquement vers le bas dans le sens opposé, les bras élastiques (4, 5) des touches (1, 2, 3) de rangées voisines étant respectivement disposés de telle sorte que les extrémités supérieures ou inférieures des bras élastiques (4, 5) sont respectivement directement opposée1s, et que toutes les extrémités inférieures des bras élastiques (4, 5) sont respectivement reliées aux barrettes de liaison (6, 7) situées transversalement à la direction longitudinale des bras élastiques (4, 5) par l'intermédiaire de parties rétrécies (12).

2. Clavier à touches selon la revendication 1,
caractérisé par le fait que,
les bras élastiques (4, 5) s'étendent parallèlement au plan des faces frontales des touches (1, 2, 3).

3. Clavier à touches selon la revendication 1 ou 2,
caractérisé par le fait que,
les bras élastiques (4, 5) et les barrettes de liaison (6, 7) forment une disposition en trame homogène pour chaque clavier à touches.

4. Clavier à touches selon la revendication 3,
caractérisé par le fait que,
des touches (3) plus grandes s'étendent sur deux ou plusieurs unités entières de trame.
